# FASCICULE DE BREVET EUROPEEN

(11) **EP 1 584 415 B1**
(45) Date de publication et mention de la délivrance du brevet: **20.12.2006**
(21) Numéro de dépôt: 05290708.6
(22) Date de dépôt: 30.03.2005
(51) Int. Cl.: B25B 23/142

(54) **Outil dynamométrique à application manuelle du couple avec support de moyens électriques/électroniques et/ou d'alimentation électrique,**
Handbetätigbares Drehmomentwerkzeug mit Halter für elektrische/elektronische Mittel und/oder elektrische Versorgung
Manually operable torque producing tool with support for electric/electronic means and/or electrical power supply

(30) Priorité: 09.04.2004 FR 0403725
(43) Date de publication de la demande: 12.10.2005
(73) Titulaire: FACOM, 91420 Morangis (FR)
(72) Inventeur: Cupif, Bertrand, 92160 Antony (FR); Praudel, Philippe, 91160 Longjumeau (FR); Vecchio, Jocelyn, 94400 Vitry sur Seine (FR)
(74) Mandataire: Jacobson, Claude

(56) Documents cités:
- EP-A- 1 038 638
- EP-A- 1 273 395
- WO-A-96/11089
- WO-A-03/041914
- DE-A- 10 226 134
- US-A- 4 562 746
- US-A1- 2004 003 683
- US-B1- 6 276 243

## Description

La présente invention concerne un outil dynamométrique à application manuelle du couple selon le préambule de la revendication 1. Un tel outil est connu du document WO 03/041914 A .

De manière connue, les moyens électriques/électroniques et/ou d'alimentation électrique d'un outil dynamométrique comportent des composants et circuits électriques/électroniques alimentés par des batteries.
De tels moyens sont généralement positionnés à plat, les uns à côté des autres, à l'intérieur de l'outil ou bien en saillie à l'extérieur de l'outil.
Ce positionnement a pour inconvénient d'occuper un volume très important, ce qui nuit à la compacité générale.
En outre, l'accès à d'autres ensembles internes de l'outil nécessite un démontage partiel et le retrait complet de sources d'alimentation électrique.

Dans ce contexte, la présente invention pallie les inconvénients de l'art antérieur en proposant un outil dynamométrique selon la revendication 1 optimisant le volume occupé par lesdits moyens électriques/électroniques et/ou d'alimentation électrique de l'outil. En outre, son support permet de baisser sensiblement les coûts d'assemblage industriel de sous-ensembles d'un outil dynamométrique.

Suivant d'autres caractéristiques de l'invention :
- les évidements et/ou logements sont répartis radialement, et en particulier extérieurement, par rapport à l'axe longitudinal du support,
- les évidements et/ou logements s'étendent longitudinalement suivant des axes ou plans parallèles à l'axe du support,
- le support comprend au moins un, de préférence trois évidements longitudinaux, aptes à recevoir des organes d'alimentation électrique,
- le dégagement géométrique est un conduit prolongé au moins à une face d'extrémité du support par un manchon de guidage de section tubulaire circulaire,
- au moins à l'une de ses faces d'extrémités, le support comporte des moyens de positionnement et/ou de fixation d'un élément électrique ou électronique perpendiculairement à l'axe du support,
- le moyen support est une pièce monobloc, en particulier en matériau plastique, et
- au moins une plaque de circuit électrique/électronique est reçu dans un logement du support.

L'invention sera mieux comprise à la lumière de la description qui suit, se rapportant à un exemple de réalisation illustratif mais en aucun cas limitatif, en référence aux dessins annexés dans lesquels :
- la figure 1a est une vue en perspective d'une première forme de réalisation de support de moyens électriques/électroniques et/ou d'alimentation ;
- la figure 1b est une vue en perspective par retournement à 180° de la forme de réalisation de support illustrée à la figure 1a ;
- la figure 1c est une vue en perspective en coupe longitudinale de la forme de réalisation de support suivant la ligne CC de la figure 1b
- la figure 2a est une vue en perspective d'une variante de la première forme de réalisation de support de moyens électriques/électroniques et/ou d'alimentation ;
- la figure 2b est une vue en perspective par retournement à 180° de la variante de réalisation de support illustrée à la figure 2a ;
- la figure 3a est une vue à échelle agrandie prise en section transversale suivant la ligne A-A de la figure 1a ;
- la figure 3b est une vue à échelle agrandie prise en section transversale d'une deuxième forme de réalisation du support ;
- la figure 4a est une vue en perspective d'un module-support, montrant le support des figures 2a et 2b ;
- la figure 4b est une vue en perspective par retournement à 180° de la forme de réalisation du module-support illustré à la figure 4a;
- la figure 5 est une vue en perspective éclatée d'un outil à main suivant l'invention ;
- la figure 6 est une vue en perspective en mode semi assemblé de l'outil illustré sur la figure 5.
- la figure 7 est une vue en coupe longitudinale de l'outil à main suivant la ligne VII-VII de la figure 6.

Le support représenté en perspective aux figures 1a et 1b est adapté pour recevoir des moyens électriques/électroniques et/ou d'alimentation électrique d'un outil dynamométrique à main.

Le support 1 comporte un corps 2 de forme sensiblement cylindrique, s'étendant suivant un axe X-X. Le support 1 est limité axialement par une première face d'extrémité 3 et une deuxième face d'extrémité 4, sensiblement perpendiculaires à l'axe X-X.
Le corps 2 comprend, extérieurement, une surface plane 15 parallèle à l'axe X-X formant un logement apte à recevoir une plaque de circuit électronique, et trois évidements cylindriques 16 s'étendant longitudinalement suivant des axes parallèles à l'axe X-X du support 1 et aptes à recevoir des organes d'alimentation électrique tels que des piles ou accumulateurs de type « AAA ».
Les évidements et/ou logements sont répartis autour de l'axe X-X, à la périphérie du corps 2, radialement et extérieurement par rapport à l'axe longitudinal du support 1.

En outre, le corps 2 comprend un conduit central 17 d'axe X-X débouchant dans chacune des faces d'extrémité 3 et 4 du corps 2 et permettant le passage d'une clé mâle ou d'une lame de tournevis.

La surface extérieure du corps 2 a pour base un profil fermé représenté en section transversale sur la figure 3a, la base étant projetée suivant l'axe X-X du corps 2.

Le profil extérieur du corps 2 est symétrique par rapport à un plan XZ, l'axe Z-Z perpendiculaire à l'axe X-X étant représenté verticalement sur la figure 1a. Ledit profil comprend un premier secteur 5 et un deuxième secteur 6, circulaires de rayon R, centrés en un point O situé sur l'axe X-X du corps 2. Le premier secteur 5 est limité par les points d'extrémités A et B, le deuxième secteur 6 par les points d'extrémités C et D. Ledit profil comprend une droite 7, perpendiculaire à l'axe X-X du corps 2, reliant deux points d'extrémité A et C respectivement des secteurs 5 et 6 situés symétriquement par rapport au plan XZ. A partir de l'autre point d'extrémité B du secteur 5, ledit profil comprend un premier secteur 11', circulaire de centre O' et de rayon r, r étant inférieur à R, dont la convexité est orientée vers le centre O du profil du corps 2. De façon symétrique, à partir de l'autre point d'extrémité D du secteur 6, ledit profil comprend un second secteur 11' ' , circulaire de centre O' ' et de même rayon r, dont la convexité est orientée vers le centre O du profil du corps 2. Un troisième secteur 12, circulaire de centre O "', et de rayon r, dont la convexité est orientée vers le centre O du profil du corps 2 est positionné de telle manière que le point O"' est situé dans le plan XZ, et que les points O' , O' ' et O' ' ' sont à égale distance du point O.

Les trois secteurs 11', 11" et 12 de rayon r sont répartis angulairement de part et d'autre du plan XZ de telle manière que les prolongements desdits secteurs 11 se rapprochent sensiblement des prolongements du secteur 12, en particulier tangentiellement.

Deux segments 13, de faible dimension, relient les secteurs 11' et 11" au secteur 12.

Comme représenté sur la figure 3a, la base du corps 2 comprend un profil intérieur fermé circulaire 14 de centre O et de rayon r', situé à l'intérieur du profil extérieur fermé, le rayon r' étant dimensionné pour conserver une distance substantielle entre la droite 7, les secteurs 11', 11" et 12 et le profil intérieur14.

Comme représenté sur les figures 1a et 1b, la face plane 15 comprend deux tétons 30 de positionnement pour une plaque de circuit électrique/électronique.
De même, les faces d'extrémité 3 et 4 comprennent chacune un téton 30 de positionnement pour une plaque de circuit électrique/électronique.

En outre, la face d'extrémité 4 comprend un trou borgne taraudé 31 apte à recevoir un organe fileté (non représenté) pour la fixation d'une plaque de circuit électrique/électronique sur la face 4.

Un second conduit 32 débouchant dans chacune des faces d'extrémité 3 et 4 permet le passage d'un organe de fixation (non représenté) destiné à solidariser le support sur un autre ensemble de l'outil.

Dans la forme de réalisation représentée sur la figure 1c, le conduit central 17 comprend à chacune de ses extrémités un alésage 18,19 de rayon légèrement plus grand que celui du conduit central 17. Un épaulement 20 relie l'alésage 18 au conduit 17 et un épaulement 21 relie l'alésage 19 au conduit 17.
Les surfaces internes des alésages 18 et 19 forment des surfaces de guidage pour d'autres ensembles de l'outil.

Dans une variante représentée sur la figure 2a, le conduit central 17 est prolongé à chacune de ses extrémités d'un manchon tubulaire 22,23, venu de matière et de rayon extérieur légèrement supérieur à celui du conduit central 17.
Les surfaces externes des manchons 22 et 23 forment des surfaces de guidage pour d'autres ensembles de l'outil.

Le support 1 peut être réalisé d'une seule pièce, par exemple en matériau plastique injecté.

Dans un deuxième mode de réalisation représenté en section transversale sur la figure 3b, le support 1' comprend un corps 2' de forme sensiblement cylindrique s'étendant suivant un axe longitudinal T-T et présentant une zone creuse centrale 130.
Le profil externe 31 comprend un logement 33 pour recevoir une plaque de circuit électrique/électronique et le profil 32 interne comprend des évidements 34, 34' et 34" pour recevoir des organes d'alimentation électrique. Des éléments déformables 35,36 sont aptes à retenir respectivement les organes d'alimentation électrique dans les évidements 34, 34' et 34" et une plaque de circuit électrique/électronique dans le logement 33.

Les évidements et/ou logements, représentés sur la figure 3b, sont également répartis autour de l'axe longitudinal T-T, proche de la périphérie du corps 2.

Le conduit 17 illustré sur les figures 1a à 1c et la zone creuse centrale 130 illustrée sur la figure 3b forment un dégagement géométrique traversant s'étendant suivant respectivement l'axe XX et TT du support 1 et 1' .

Le module support 41 représenté en perspective aux figures 4a et 4b comprend un support 1 selon les figures 2a et 2b.

Le module 41 est équipé de trois batteries électriques 42 (uniquement deux sont représentées) sous forme de piles ou accumulateurs de type « AAA ». Le module 41 est également équipé d'une première plaque de circuit électronique 43 reçue dans le logement formé par la face plane 15 s'étendant dans un plan parallèle à l'axe du support 1. Le module 41 est encore équipé sur chacune des faces d'extrémité 3 et 4 du support 1 d'une deuxième plaque 44 et d'une troisième plaque 45 de circuit électrique, positionnées perpendiculairement à l'axe du support 1.

La deuxième plaque de circuit 44 comprend une première lumière centrale 46 de forme conjuguée à celle du manchon tubulaire 22 du support 1 et en vis à vis du manchon 22.
La deuxième plaque 44 comprend également une deuxième lumière 47 en vis à vis du conduit 32 du support 1 et une échancrure oblongue 48 en vis à vis du téton de positionnement 30 de la face d'extrémité 4 du corps 2 du support 1.
La deuxième plaque 44 comprend encore une troisième lumière (non représentée) en vis à vis du trou taraudé 31 du support 1 et une échancrure 49 permettant de laisser un passage pour des éléments électriques/électroniques, tel qu'une antenne souple (non représentée).
La troisième plaque de circuit 45 comprend une première lumière centrale (non représentée) de forme conjuguée à celle du manchon tubulaire 23 du support 1 et en vis à vis du manchon 23.
La troisième plaque 45 comprend également une deuxième lumière (non représentée) en vis à vis du conduit 32 du support 1 et une échancrure oblongue 49 en vis à vis du téton de positionnement 30 de la face d'extrémité 3 du corps 2 du support 1.

Un élément de fixation 50 est vissé dans l'alésage borgne taraudé 31 pour maintenir la deuxième plaque de circuit électrique 44 sur le support 1.

En vis à vis des bornes positives de deux des organes d'alimentation 42, la deuxième plaque de circuit 44 comprend deux plages de contact électrique (non représentées). En vis à vis de la borne négative d'un organe d'alimentation 42, la deuxième plaque de circuit 44 comprend un élément 51 de contact électrique déformable sollicitant élastiquement l'organe d'alimentation 42 considéré.

En vis à vis de la borne positive d'un organe d'alimentation 42, la troisième plaque de circuit 45 comprend une plage de contact électrique (non représentée). En vis à vis des bornes négatives des deux autres organes d'alimentation 42, la troisième plaque de circuit 45 comprend deux éléments 51 (un seul est représenté) de contact électrique déformables sollicitant élastiquement chacun des organes d'alimentation 42 considérés.

L'ensemble des deux plaques de circuit électrique 44, 45 et des trois organes d'alimentation 42 forment un circuit d'alimentation électrique pour la première plaque de circuit électronique 43.

Une connexion (non représentée) relie électriquement le circuit d'alimentation électrique à la première plaque de circuit électronique 43.

La première plaque de circuit électronique 43 comporte, en outre, une unité de transmission de données comprenant des moyens radio fréquence et au moins une antenne (non représentés).

L'outil à main 61 représenté sur les figures 5 à 7 est un outil dynamométrique, en particulier une clé dynamométrique.

La clé dynamométrique 61 s'étend suivant un axe longitudinal S-S, orienté, d'arrière en avant, par rapport à un opérateur de la clé.
La clé 61 comporte essentiellement une partie d'entraînement 62 située à l'extrémité distale ou avant de la clé 61, une partie de préhension 63 située à l'extrémité proximale ou arrière de la clé 61, et une partie intermédiaire 64, sous forme d'un boîtier ou fourreau extérieur 65 recouvrant un tube ou barreau intérieur 66, située entre la partie entraînement 62 et la partie préhension 63.

La partie d'entraînement 62 comprend un bloc avant 67 en saillie à l'avant du fourreau 65, présentant, à son extrémité avant, un attachement 68, connu en soi, dans lequel peut s'emboîter et se fixer un dispositif d'actionnement (non représenté). Ce dernier est typiquement une tête de cliquet réversible sur lequel s'adapte une douille de vissage.
Un bloc arrière (non représenté) de la partie d'entraînement 62 peut s'étendre à l'intérieur de la partie intermédiaire 64.

Des moyens mécaniques internes relient la partie d'entraînement et aux parties intermédiaire et de préhension. Ces moyens mécaniques permettent à un opérateur de transmettre un couple de serrage à un élément de fixation en appliquant manuellement un effort au niveau de la partie de préhension.

Les moyens mécaniques internes peuvent être constitués notamment, soit d'une poutre de flexion instrumentée de moyens de mesure tel que décrit dans le brevet FR 2 707 395 ou FR 2 538 741 au nom de la demanderesse, la clé correspondante étant connue sous la désignation de clé dynamométrique électronique, soit d'un mécanisme à rupture d'équilibre sollicité par un ressort de compression et équipé d'un dispositif de tarage, mécanisme tel que décrit dans le brevet FR 2 841 492 au nom de la demanderesse, la clé correspondante étant connue sous la désignation de clé dynamométrique à déclenchement, soit d'un mécanisme à rupture d'équilibre sollicité par un ressort de compression et équipé d'un dispositif de tarage, mécanisme tel que décrit dans le brevet DE 22 08 878, la clé correspondante étant connue sous la désignation de clé dynamométrique à cassure.

La partie de préhension 63 comporte un support-poignée 71 de forme générale cylindrique s'étendant coaxialement à l'axe S-S de la clé.

L'extrémité distale 72 du support-poignée est reçue par emboîtement sur le tube 66 de la partie intermédiaire 64. Un élément de fixation 73 rend solidaire le support-poignée 71 et le tube 66 de la partie intermédiaire 64.
Dans l'exemple représenté sur la figure 5, un élément d'assemblage 91 de forme générale cylindrique s'étendant coaxialement à l'axe longitudinal de la clé S-S, comprend en périphérie un filetage externe 92 apte à coopérer avec un filetage réalisé sur la paroi interne du tube 66
L'élément d'assemblage 91 comporte sur sa périphérie un alésage taraudé 93 d'axe perpendiculaire à l'axe S-S de la clé. L'élément de fixation 73 se visse dans l'alésage taraudé 93 de l'élément d'assemblage 91 à travers une lumière 69 pratiquée dans la paroi du tube 66.
En outre, la face d'extrémité proximale 94 de l'élément d'assemblage 91 comprend un alésage central 95 débouchant sur la face distale de l'élément d'assemblage 91 dont la fonction sera décrite plus loin.

L'extrémité proximale 173 du support-poignée 71 présente une section tubulaire 74 s'étendant longitudinalement, de forme et de dimension adaptées pour recevoir le support-module 41 défini plus haut.
Une lumière allongée 75 est réalisée axialement et à distance de la face d'extrémité proximale 74, sur une demi-circonférence de la paroi externe 76 du support-poignée 71.
Lors du montage du module-support 41 dans le support-poignée 71, les évidements 16 aptes à recevoir les organes alimentation électrique 42 sont positionnés en vis à vis de la lumière allongée 75 du support-poignée 71. Cette configuration permet un accès rapide aux piles ou accumulateurs 42.
Après montage du module-support 41 dans le support-poignée 71, un élément de fixation longitudinal 86 maintient en position le module-support 41 dans le support-poignée 71 en traversant le conduit 32 du support 1 ainsi que les lumières en vis à vis du conduit 32 agencées sur les seconde 44 et troisième 45 plaques de circuit du module-support 41 définis précédemment.

Un dégagement 77 est réalisé entre la lumière 75 et l'extrémité 72 distale, dans la demi-circonférence opposée à celle de la lumière 75.
Cette configuration permet le passage de conducteurs électriques et leur connexion à l'une des plaques de circuit électrique 44,45 positionnées perpendiculairement à l'axe du support 1 du module support 41.
A proximité de l'extrémité proximale du support-poignée 71, deux trous 79 perpendiculaires à l'axe S-S de la clé traversent la paroi de la section tubulaire 74 du support-poignée 71.
En outre, le support-poignée 71 comporte, entre le dégagement 77 et l'extrémité distale 72, une gorge 78 apte à recevoir un joint d'étanchéité 80, tel qu'un joint torique.

La partie préhension 63 comporte également une poignée sous forme de manchon 101, de forme et de dimension aptes à s'emboîter sur le support-poignée 71 et fixé solidairement à ce dernier par l'intermédiaire d'un élément de fixation radial 85. L'extrémité proximale 102 du manchon 101 dépasse légèrement de l'extrémité proximale 74 du support-poignée 71.

La partie préhension 63 comporte encore un bouchon proximal 111.
L'extrémité proximale du bouchon 111 comporte une couronne radiale 112 de forme circulaire faisant saillie radialement par rapport au manchon 101.
L'extrémité distale du bouchon 111 comporte une partie mâle 113 apte à s'emboîter dans l'extrémité proximale tubulaire 74 du support-poignée 71.

Le bouchon 111 comporte également une partie intermédiaire 116 dont la partie mâle est apte à s'emboîter dans l'extrémité femelle proximale 102 du manchon 101. Un bourrelet d'étanchéité 117 est réalisé sur la surface externe de la partie mâle 116 et coopère avec la surface interne du manchon 101.

Le bouchon 111 comprend encore un passage 118 s'étendant dans l'axe S-S de la clé 61 et dans le prolongement du conduit 17 du support 1 du module support 41.Un obturateur 119 permet de boucher le passage 118 du bouchon 111. Le bouchon 111 comprend aussi un passage 120 apte laisser passer une antenne souple 87 connectée à l'une des plaques de circuit électrique/électronique du module-support 41

Lors du montage du bouchon 111 sur le support-poignée 71, deux alésages radiaux 114 réalisés sur la partie distale 113 du bouchon 111 se positionnent en vis à vis des trous 79 du support-poignée 71 afin de permettre l'insertion de goupilles 115 et ainsi de rendre solidaires le bouchon 111 et le support-poignée 71.

Comme représenté sur les figures 5 et 7, le support 1 du support-module 41 est du type de celui représenté sur les figures 2a et 2b.
Les axes longitudinaux des différentes pièces sont confondus suivant l'axe S-S de la clé.
Les manchons 22,23 du support 1 positionnent et guident le module-support 41 respectivement dans les portées 121 du bouchon 111 et 81 du support-poignée 71.
Cette configuration présente l'avantage de laisser l'accès à un moyen mécanique interne 82 (figure 7), tel qu'un dispositif interne de tarage d'un moyen de sollicitation (non représentés), tel qu'un ressort de compression. Comme illustré sur la figure 7, le dispositif interne de tarage 82 du moyen de sollicitation s'étend suivant l'axe longitudinal de l'outil. Cet agencement permet à un opérateur d'introduire une lame de tournevis ou une clé mâle afin d'accéder depuis l'extérieur, par exemple à la partie entraînement 83 du dispositif de tarage 82 en traversant successivement et depuis l'extérieur, le bouchon 111, le module-support 41, l'élément d'assemblage 91, via le conduit 17.

On notera que l'outil décrit présente une compacité améliorée par rapport aux configurations connues et que l'assemblage industriel de sous-ensembles et d'ensembles est économiquement très intéressant pour un fabricant d'outils dynamométriques à main.

L'invention précédemment décrite s'applique également à un tournevis dynamométrique.

## Revendications

1. Outil dynamométrique à application manuelle du couple, s'étendant suivant un axe longitudinal et comprenant :
- une partie entraînement (62) destinée à coopérer avec un organe de vissage pour entraîner un élément de fixation, situé à l'extrémité distale de l'outil,
- une partie préhension (63) située à l'extrémité proximale de l'outil,
- une partie intermédiaire (64),
- des moyens électriques et/ou électroniques d'alimentation et/ou de mesure et/ou de gestion de données et/ou de transmission de données,
- un module support (41) disposé totalement à l'intérieur de l'outil, et qui comprend :
- un support de moyens électriques et/ou électroniques et/ou d'alimentation électrique comprenant un corps de forme sensiblement cylindrique s'étendant suivant un axe longitudinal (XX ;TT), limité par deux faces d'extrémité (3,4),des évidements et/ou logements (15,16; 33,34,34',34")aptes à recevoir des organes d'alimentation électrique (42) et/ou plaques de circuit électrique/électronique (43,44,45) étant agencés et répartis autour dudit axe, à ou proche de la périphérie dudit support, au moins un organe d'alimentation électrique (42) de type pile ou accumulateur et au moins une plaque de circuit électronique (43) reçus respectivement dans les évidements (16) et logement (15) dudit support,
**caractérisé en ce que** le support (1,1') comporte un dégagement géométrique (17 ;130) traversant situé dans l'axe (XX ;TT) du support.

2. Outil suivant la revendication 1, **caractérisé en que** les évidements et/ou logements (15, 16 ; 33, 34, 34', 34") sont répartis radialement et, en particulier extérieurement, par rapport à l'axe longitudinal du support (XX ;TT).

3. Outil suivant la revendication 1 ou 2, **caractérisé en ce que** les évidements et/ou logements (15, 16; 33, 34, 34', 34") s'étendent longitudinalement suivant des axes ou de plan parallèles à l'axe du support (XX ;TT).

4. Outil suivant l'une quelconque des revendications 1 à 3, **caractérisé en ce que** le support comprend au moins un, de préférence trois évidements (16 ;34,34',34") longitudinaux aptes à recevoir des organes d'alimentation électrique (42).

5. Outil suivant l'une quelconque des revendications 1 à 4, **caractérisé en ce que** le dégagement géométrique est un conduit (17) prolongé au moins sur une face d'extrémité (3,4) du support (1) par un manchon de guidage (22,23) à section tubulaire circulaire.

6. Outil suivant l'une quelconque des revendications précédentes, **caractérisé en ce que**, au moins à l'une de ses faces d'extrémités (3,4), le support (1) comporte des moyens de positionnement (30) et/ou de fixation (31,32) d'un élément électrique/électronique, perpendiculairement à l'axe du support.

7. Outil suivant l'une quelconque des revendications précédentes, **caractérisé en ce que** le support (1 ;1') est une pièce monobloc, en particulier en matériau plastique.

8. Outil suivant l'une quelconque des revendications 1 à 7, **caractérisé en ce que** le module (41) comporte au moins une première plaque de circuit électronique (43) reçue dans un logement (15) s'étendant dans un plan parallèle à l'axe du support.

9. Outil suivant l'une quelconque des revendications 1 à 8, **caractérisé en ce que** le module (41) comporte au moins une seconde plaque de circuit électronique (44,45) positionnée perpendiculairement à l'axe du support.

10. Outil suivant la revendication 9, **caractérisé en ce qu**'au moins la seconde plaque de circuit électronique (44,45) comprend une plage de contact avec l'une des bornes d'au moins l'organe d'alimentation électrique (42).

11. Outil suivant l'une quelconque des revendications 1 à 10, **caractérisé en ce que** le module (41) comporte trois organes d'alimentation électrique (42) de type pile ou accumulateur, une plaque de circuit électronique (43) positionnée parallèlement à l'axe longitudinal du support et deux plaques de circuit électronique (44,45) positionnées à chacune des extrémités du module perpendiculairement à l'axe du support.

12. Outil suivant la revendication 11, **caractérisé en ce que** les deux plaques de circuit électronique (44,45) perpendiculaires à l'axe (XX) du support et les organes d'alimentation électrique (42) établissent un circuit d'alimentation électrique du premier circuit électronique.

13. Outil suivant la revendication 12, **caractérisé en ce qu**'au moins une connexion relie électriquement le circuit d'alimentation électrique à la plaque de circuit électronique (43) positionnée parallèlement à l'axe du support.

14. Outil suivant l'une quelconque des revendications 1 à 13, **caractérisé en ce que** l'une au moins des plaques de circuits du module comprend une unité de transmission de données par des moyens de radio fréquences.

15. Outil dynamométrique suivant l'une quelconque des revendications 1 à 14, **caractérisé en ce que** le module support (41) est disposé à l'intérieur de la partie préhension.

16. Outil dynamométrique suivant l'une quelconque des revendications 1 à 15, **caractérisé en ce que** la partie préhension (63) comprend un support-poignée (71) et un manchon rapporté (101).

17. Outil dynamométrique suivant l'une quelconque des revendications 1 à 16, **caractérisé en ce qu**'un mécanisme de rupture d'équilibre est apte à fournir un couple de torsion prédéterminé à la partie entraînement, et en ce qu'un dispositif de tarage (82) de moyens de sollicitation coopère avec le mécanisme de rupture d'équilibre et permet le réglage du couple de consigne, le dispositif de tarage s'étendant suivant l'axe longitudinal de l'outil

18. Outil dynamométrique suivant la revendication 17, **caractérisé en ce que** le dispositif de tarage (82) s'étend suivant l'axe longitudinal de l'outil.

19. Outil dynamométrique suivant la revendication 17 ou 18, **caractérisé en ce que** l'outil comprend des moyens d'accès (118,17,95) et de réglage (83) audit dispositif de tarage depuis l'extérieur.

20. Outil dynamométrique suivant la revendication 19, **caractérisé en ce que** les moyens d'accès comprennent un passage (118) réalisé dans un bouchon (111) assemblé en partie proximale de l'outil, passage s'étendant suivant l'axe longitudinal de l'outil.

21. Outil dynamométrique suivant l'une quelconque des revendications 1 à 20, **caractérisé en ce que** le module support comprend des moyens de transmission de données par radiofréquences.

22. Outil dynamométrique suivant l'une quelconque des revendications 1 à 21, **caractérisé en ce que** l'outil est une clé ou un tournevis dynamométrique.

## Claims

1. Manually operable torque producing tool extending along a longitudinal axis and comprising:
• an actuation section (62) intended to cooperate with a tightening member to actuate a fastening element located at the distal end of the tool,
• a gripping section (63) located at the proximal end of the tool,
• an intermediate section (64),
• electrical and/or electronic means for supply and/or measurement and/or management of data and/or for data transmission,
• a support module (41) positioned completely inside the tool, and which comprises:
• a support for the electric and/or electronic and/or electrical supply means comprising an essentially cylindrical body extending along a longitudinal axis (XX; TT) defined by two end faces (3, 4), recesses and/or seats (15, 16; 33, 34, 34', 34") capable of receiving electrical supply elements (42) and/or electric/electronic circuit boards (43, 44, 45) that are arranged and distributed around said axis on or close to the periphery of said support, at least one electrical supply element (42) such as a battery or accumulator and at least one electronic circuit board (43) respectively received in the recesses (16) and seat (15) of said support,
**characterised in that** the support (1, 1') comprises a geometric passage located in the axis (XX; TT) of the support.

2. Tool according to Claim 1, **characterised in that** the recesses and/or seats (15, 16; 33, 34; 34', 34") are distributed radially and in particular-externally in relation to the longitudinal axis of the support (XX; TT).

3. Tool according to Claim 1 or 2, **characterised in that** the recesses and/or seats (15, 16; 33, 34, 34', 34") extend longitudinally along the axes or the plane parallel to the axis of the support (XX, TT).

4. Tool according to any one of Claims 1 to 3, **characterised in that** the support comprises at least one, preferably three longitudinal recesses (16, 34, 34', 34") capable of receiving electrical supply elements (42).

5. Tool according to any one of Claims 1 to 4, **characterised in that** the geometric passage is a duct (17) extended at least over an end face (3,4) of the support (1) through a guide sleeve (22, 23) with a circular tubular cross-seetion.

6. Tool according to any one of the preceding claims, **characterised in that** on at least one of its end faces (3,4) the support (1) has positioning means (30) and/or fastening means (31,32) for positioning/ fastening an electric/electronic element perpendicularly to the axis of the support.

7. Tool according to any one of the preceding claims, **characterised in that** the support (1; 1') is a part in one piece in particular made of plastic material.

8. Tool according to any one of Claims 1 to 7, **characterised in that** the module (41) comprises at least a first electronic circuit board (43) received in a seat (15) extending in a plane parallel to the axis of the support.

9. Tool according to any One of Claims 1 to 8, **characterised in that** the module (41) comprises at least a second electronic circuit board (44, 45) positioned perpendicularly to the axis of the support.

10. Tool according to Claim 9, **characterised in that** at least the second electronic circuit board (44, 45) comprises a contact zone with one of the terminals of at least the electrical supply element (42).

11. Tool according to any one of Claims 1 to 10, **characterised in that** the module (41) comprises three battery or accumulator type electrical supply elements (42), an electronic circuit board (43) positioned parallel to the longitudinal axis of the support and two electronic circuit boards (44, 45) positioned at each of the ends of the module perpendicularly to the axis of the support.

12. Tool according to Claim 11, **characterised in that** the two electronic circuit boards (44, 45) perpendicular to the axis (XX) of the support and the electrical supply elements (42) create an electrical supply circuit of the first electronic circuit.

13. Tool according to Claim 12, **characterised in that** at least one connection electrically links the electrical supply circuit to the electronic circuit board (43) positioned parallel to the axis of the support.

14. Tool according to any one of Claims 1 to 13, **characterised in that** at least one of the circuit boards of the module comprises a unit for the transmission of data through radio frequency means.

15. Torque producing tool according to any one of Claims 1 to 14, **characterised in that** the support module (41) is located inside the gripping section.

16. Torque producing tool according to any one of Claims 1 to 15, **characterised in that** the gripping section (63) comprises a handle support (71) and an attached sleeve (101).

17. Torque producing tool according to any one of Claims to 16, **characterised in that** a balance upsetting mechanism is capable of delivering a predetermined torsional moment to the actuation section, and **in that** a calibration device (82) for stressing means cooperates with the balance upsetting mechanism and allows regulation of the desired torque, the calibration device extending along the longitudinal axis of the tool.

18. Torque producing tool according to Claim 17, **characterised in that** the calibration device (82) extends along the longitudinal axis of the tool.

19. Torque producing tool according to Claim 17 or 18, **characterised in that** the tool comprises means for accessing (118,17, 95) and regulating (83) said calibration device from the outside.

20. Torque producing tool according to Claim 19, **characterised in that** the accessing means comprise a passage (118), which is provided in a button (111) configured in the proximal section of the tool and extends along the longitudinal axis of the tool.

21. Torque producing tool according to any one of Claims 1 to 20, **characterised in that** the support module comprises means for data transmission through radio frequencies.

22. Torque producing tool according to any one of Claims 1 to 21, **characterised in that** the tool is a torque spanner or screwdriver.

## Patentansprüche

1. Dynamometrisches Werkzeug zum manuellen Ausüben eines Momentes, welches Werkzeug sich entlang einer Längsachse erstreckt und
- einen Antriebsteil (62), der dazu bestimmt ist, mit einer Schraubeinrichtung zusammenzuarbeiten, um ein Befestigungselement anzutreiben, und der sich am distalen Ende des Werkzeuges befindet,
- einen Greifteil (63), der sich am proximalen Ende des Werkzeuges befindet,
- einen Zwischenteil (64),
- elektrische und/oder elektronische Einrichtungen zur Versorgung und/oder Messung und/oder Verwaltung von Daten und/oder Übertragung von Daten, und
- einen Haltemodul (41) umfasst, der sich vollständig im Inneren des Werkzeuges befindet und der
- einen Halter für die elektrischen und/oder elektronischen Einrichtungen und/oder elektrischen Versorgungseinrichtungen umfasst, der einen im Wesentlichen zylindrischen Körper, der entlang einer Längsachse (XX; TT) verläuft und von zwei Stirnflächen (3, 4) begrenzt ist, Aussparungen und/oder Aufnahmen (15, 16; 33, 34, 34', 34"), die die elektrischen Versorgungseinrichtungen (42) und/oder elektrische/elektronische Schaltungsplatten (43, 44, 45) aufnehmen und um die besagte Achse am Umfang oder in der Nähe des Umfangs des besagten Halters angeordnet und verteilt sind, wenigstens eine elektrische Versorgungseinrichtung (42) vom Typ einer Batterie oder eines Akkumulators und wenigstens eine elektronische Schaltungsplatte (43) umfasst, die jeweils in den Aussparungen (16) und Aufnahmen (15) des besagten Haltes aufgenommen sind,
**dadurch gekennzeichnet, dass** der Halter (1, 1') einen geometrischen Durchgang (17; 30) aufweist, der sich auf der Achse (XX; TT) des Halters befindet.

2. Werkzeug nach Anspruch 1, **dadurch gekennzeichnet, dass** die Aussparungen und/oder Aufnahmen (15, 16; 33, 34, 34', 34") radial und insbesondere außen bezüglich der Längsachse des Halters (XX; TT) verteilt sind.

3. Werkzeug nach Anspruch 1 oder 2, **dadurch gekennzeichnet, dass** die Aussparungen und/oder Aufnahmen (15, 16; 33, 34, 34', 34") entlang Achsen oder einer Ebene parallel zur Achse (XX; TT) des Halters verlaufen.

4. Werkzeug nach einem der Ansprüche 1 bis 3, **dadurch gekennzeichnet, dass** der Halter wenigstens eine, vorzugsweise drei longitudinale Aussparungen (16; 34, 34', 34") umfasst, die die elektrischen Versorgungseinrichtungen (42) aufnehmen können.

5. Werkzeug nach einem der Ansprüche 1 bis 4, **dadurch gekennzeichnet, dass** der geometrische Durchgang eine Leitung (17) ist, die wenigstens an einer der Stirnflächen (3, 4) des Halters (1) über eine Führungsmuffe (32, 33) mit kreisrohrförmigem Querschnitt verlängert ist.

6. Werkzeuge nach einem der vorhergehenden Ansprüche, **dadurch gekennzeichnet, dass** der Halter (1) an wenigstens einer seiner Stirnflächen (3, 4) Positioniereinrichtungen (30) und/oder Befestigungseinrichtungen (31, 32) für ein elektrisches/elektronisches Element senkrecht zur Achse des Halters umfasst.

7. Werkzeug nach einem der vorhergehenden Ansprüche, **dadurch gekennzeichnet, dass** der Halter (1; 1') einstückig insbesondere aus einem Kunststoffmaterial ausgebildet ist.

8. Werkzeug nach einem der Ansprüche 1 bis 7, **dadurch gekennzeichnet, dass** der Modul (41) wenigstens eine erste elektronische Schaltungsplatte (43) umfasst, die in einer Aufnahme (15) aufgenommen ist, die in einer Ebene parallel zur Achse des Halters verläuft.

9. Werkzeug nach einem der Ansprüche 1 bis 8, **dadurch gekennzeichnet, dass** der Modul (41) wenigstens eine zweite elektronische Schaltungsplatte (44, 45) umfasst, die senkrecht zur Achse des Haltes angeordnet ist.

10. Werkzeug nach Anspruch 9, **dadurch gekennzeichnet, dass** die wenigstens eine zweite elektronische Schaltungsplatte (44, 45) einen Kontaktbereich mit einem der Anschlüsse wenigstens der elektrischen Versorgungseinrichtung (42) umfasst.

11. Werkzeug nach einem der Ansprüche 1 bis 10, **dadurch gekennzeichnet, dass** der Modul (41) drei elektrische Versorgungseinrichtungen (42) vom Typ einer Batterie oder eines Akkumulators, eine elektronische Schaltungsplatte (43), die parallel zur Längsachse des Halters angeordnet ist, und zwei elektronische Schaltungsplatten (44, 45) umfasst, die an jedem Ende des Moduls senkrecht zur Achse des Halters angeordnet sind.

12. Werkzeug nach Anspruch 11, **dadurch gekennzeichnet, dass** die beiden elektronischen Schaltungsplatten (44, 45) senkrecht zur Achse (XX) des Halters und die elektrischen Versorgungseinrichtungen (42) einen elektrischen Versorgungsschaltkreis einer ersten elektronischen Schaltung bilden.

13. Werkzeug nach Anspruch 12, **dadurch gekennzeichnet, dass** wenigstens ein Anschluss, der den elektrischen Versorgungsschaltkreis elektrisch mit der elektronischen Schaltungsplatte (43) verbindet, parallel zur Achse des Halters angeordnet ist.

14. Werkzeug nach einem der Ansprüche 1 bis 13, **dadurch gekennzeichnet, dass** wenigstens eine der Schaltungsplatten des Moduls eine Baueinheit zum Übertragen von Daten über Hochfrequenz umfasst.

15. Dynamometrisches Werkzeug nach einem der Ansprüche 1 bis 14, **dadurch gekennzeichnet, dass** der Haltemodul (41) im Inneren des Greifteils angeordnet ist.

16. Dynamometrisches Werkzeug nach einem der Ansprüche 1 bis 15, **dadurch gekennzeichnet, dass** der Greifteil (63) einen Haltegriff (71) und eine aufgesetzte Muffe (101) umfasst.

17. Dynamometrisches Werkzeug nach einem der Ansprüche 1 bis 16, **dadurch gekennzeichnet, dass** ein Gleichgewichtsbruchmechanismus ein bestimmtes Torsionsmoment an den Antriebsteil legen kann, und dass eine Abgleicheinrichtung (32) aus Spanneinrichtungen mit dem Gleichgewichtsbruchmechanismus zusammenarbeitet und eine Einstellung des Sollmomentes erlaubt, wobei die Abgleicheinrichtung entlang der Längsachse des Werkzeuges verläuft.

18. Dynamometrisches Werkzeug nach Anspruch 17, **dadurch gekennzeichnet, dass** die Abgleicheinrichtung (82) entlang der Längsachse des Werkzeuges verläuft.

19. Dynamometrisches Werkzeug nach Anspruch 17 oder 18, **dadurch gekennzeichnet, dass** das Werkzeug Einrichtungen zum Zugreifen (118, 17, 95) auf die Abgleicheinrichtung und Einrichtungen zum Einstellen (83) der Abgleicheinrichtung von außen umfasst.

20. Dynamometrisches Werkzeug nach Anspruch 19, **dadurch gekennzeichnet, dass** die Zugreifeinrichtungen einen Durchgang (118) umfassen, der in einem Stöpsel (111) verwirklicht ist, der am proximalen Teil des Werkzeuges montiert ist, welcher Durchgang entlang der Längsachse des Werkzeuges verläuft.

21. Dynamometrisches Werkzeug nach einem der Ansprüche 1 bis 20, **dadurch gekennzeichnet, dass** der Haltemodul Einrichtungen zum Übertragen von Daten über Hochfrequenzen umfasst.

22. Dynamometrisches Werkzeug nach einem der Ansprüche 1 bis 21, **dadurch gekennzeichnet, dass** das Werkzeug ein Schlüssel oder ein dynamometrischer Schraubendreher ist.
